# FASCICULE DE BREVET EUROPEEN

(11) **EP 0 491 597 B1**
(45) Date de publication et mention de la délivrance du brevet: **15.03.1995**
(21) Numéro de dépôt: 91403315.4
(22) Date de dépôt: 09.12.1991
(51) Int. Cl.: E03D 9/10

(54) **Perfectionnement aux dispositifs sanitaires électromécaniques**
Verbesserungen an elektromechanischen Sanitärvorrichtungen
Improvements in electromechanical sanitary devices

(30) Priorité: 19.12.1990 FR 9015965
(43) Date de publication de la demande: 24.06.1992
(73) Titulaire: SOCIETE FRANCAISE D'ASSAINISSEMENT, F-75002 Paris (FR)
(72) Inventeur: Louis, Marc, B-6000 Charleroi (BE)
(74) Mandataire: Loyer, Bertrand

(56) Documents cités:
- FR-A- 2 213 383
- FR-A- 2 607 843
- US-A- 1 988 298

## Description

L'invention concerne un dispositif sanitaire électro-mécanique pour l'évacuation forcée des eaux usées chargées, et plus spécialement un dispositif d'adaptation d'un système de broyage à toute cuvette de W.C. de type courant.

Dans son brevet français 2.607.843, le demandeur a décrit notamment un appareil sanitaire muni d'un système de pompage comprenant un corps de pompe muni de pales entraînées en rotation par un arbre entraîné par un moteur électrique et un conduit de refoulement caractérisé par le fait que le corps de pompe est disposé dans un plan horizontal en dessous du moteur électrique de manière à former avec ce dernier un ensemble suspendu élastiquement à la partie arrière d'un W.C. quelconque, l'arbre d'entraînement de la pompe étant disposé verticalement.

La présente invention vise un perfectionnement à ce système. Elle a pour but de procurer un ensemble de broyage du type décrit ci-dessus qui puisse être très aisément monté aussi bien dans une cuvette spécialement agencée pour le recevoir que dans n'importe quelle cuvette existante, notamment les cuvettes équipées d'un réservoir de chasse. Dans ce but le perfectionnement objet de l'invention tout en conservant les qualités inhérentes au système de pompage employé, (principalement la libération de place au sol favorisant l'hygiène, l'accessibilité mécanique pour l'entretien, la facilité de montage même par du personnel non spécialisé et l'absence de vibrations), doit également être apte à s'adapter aussi bien à droite qu'à gauche sur les cuvettes à réservoir de chasse en dépassant le moins possible de l'emprise de la cuvette.

Ces buts sont atteints selon l'invention par le fait que l'ensemble de broyage est logé dans un boîtier en forme de cloche dans lequel sont également logés une minuterie, un capteur de niveau, et une chambre de décompression raccordée au capteur de niveau ; que à l'extérieur du boîtier et au-dessous de ce dernier l'orifice d'admission de l'ensemble de broyage est raccordé à une canalisation en U orientée vers la sortie de la cuvette ; que cette canalisation en U est raccordée à l'orifice de sortie de la cuvette par l'intermédiaire d'un joint tournant muni d'un renifleur et qu'une patte métallique en V munie de perçages oblongs s'adaptant aux trous de fixation du réservoir sur la cuvette, assure la suspension élastique de l'ensemble.

Pour la compréhension de l'invention, il est expressément fait ici référence à la description de l'ensemble de broyage du brevet français 2.607.843.

Les figures annexées présentent schématiquement :
- une coupe transversale du dispositif selon l'invention (Figure 1) ;
- une vue de dessus partiellement éclatée du boîtier (Figure 2) ;
- une vue en élévation selon la flèche A de la figure 2, la canalisation en U étant omise.

Sur les figures l'ensemble de broyage qui fait l'objet de la description du brevet 2.607.843 est représenté par la référence 1. Les autres pièces du dispositif sont référencées comme suit : le boîtier en cloche 2, le capteur de niveau 3, la chambre de décompression 5, le tuyau d'évacuation 4, la canalisation en U 6, le raccord tournant 7, son renifleur 8, l'orifice de visite 9, la patte de suspension 10, le corps de pompe 11.

## Revendications

1. Appareil sanitaire muni d'un système de pompage comprenant un corps de pompe muni de pales entraînées en rotation par un arbre entraîné par un moteur électrique et un conduit de refoulement dans lequel le corps de pompe est disposé dans un plan horizontal en dessous du moteur électrique de manière à former avec ce dernier un ensemble suspendu élastiquement à la partie arrière d'un W.C. quelconque, l'arbre d'entraînement de la pompe étant disposé verticalement caractérisé par le fait que l'ensemble de broyage (1) est loge dans un boîtier (2) en forme de cloche dans lequel sont également loges une minuterie, un capteur de niveau (3) et une chambre de décompression (5) raccordée au capteur de niveau , en ce que à l'extérieur du boîtier et au-dessous de ce dernier l'orifice d'admission de l'ensemble de broyage est raccorde à une canalisation en U (6) orientée vers la sortie de la cuvette en ce que cette canalisation en U est raccordée à l'orifice de sortie de la cuvette par l'intermédiaire d'un joint tournant (7) muni d'un renifleur (8) et en ce qu'une patte métallique (10) en V munie de perçages oblongs s'adaptant aux trous de fixation du réservoir sur la cuvette, assure la suspension élastique de l'ensemble.

## Claims

1. Sanitary apparatus having a pumping system comprising a pump case provided with blades rotated by a shaft driven by an electric motor and a delivery piping in which the pump case is placed in a horizontal plane below the electric motor so as to form with the latter a resiliently suspended unit at the rear part of any water closet, the pump drive shaft being placed vertically, characterized in that the grinding unit (1) is installed in a bell formed housing (2) in which are further installed a timer, a level gauge (3) and a decompression device (5) connected to the level gauge, in that outside of the housing and below the same the intake opening of the milling unit is connected to a U-shaped conduit (6) directed toward the outlet of the bowl, in that this U-shaped conduit is connected to the bowl outlet opening through a revolving joint (7) provided with a puppet valve (8), and in that a metallic V-shaped bracket (10) provided with oblong perforations adapted to the holes for fitting the tank onto the bowl provides the resilient suspension of the unit.

## Patentansprüche

1. Sanitätsvorrichtung mit einer aus einem mit Schaufeln ausgestatteten Pumpenkörper und einer Förderleitung in welcher der Pumpenkörper in einer waagerechten Ebene unter einem elektrischem Motor eingebracht ist, um mit dem Motor eine am hinteren Teil irgendwelches Klosettbecken elastisch aufgehängte Einheit zu bilden, bestehenden Pumpenanlage, wobei die Schaufeln über eine Welle von dem Motor rotierend angetrieben sind und die die Pumpe antriebende Welle sich senkrecht erstreckt, dadurch gekennzeichnet, daß eine Zerkleinerungseinheit (1) in einem glockenförmigen Gehäuse (2) eingebracht ist, in welchem auch eine Schaltuhr, ein Niveaugeber (3) und eine mit dem Niveaugeber in Verbindung stehende Dekompressionskammer (5) untergebracht ist, daß außerhalb des Gehäuses und unter diesem die Einlaßöffnung der Zerkleinerungseinheit mit einer zu der Auslaßöffnung des Klosettbeckens führenden U-förmigen Rohrleitung in Verbindung steht, daß die U-förmige Rohrleitung mit der Auslaßöffnung des Klosettsbeckens über eine mit einem Schnarchrohr (8) ausgestatteten Drehverbindung (7) in Verbindung steht, und daß eine V-förmige metallische Lasche (10) mit zu den Befestigungslöcher des Wasserbehälters auf dem Becken angepassten Langlöcher für die elastische Aufhängung der Einheit sorgt.
